# EUROPÄISCHE PATENTSCHRIFT

(11) **EP 2 287 424 B1**
(45) Veröffentlichungstag und Bekanntmachung des Hinweises auf die Patenterteilung: **17.10.2018**
(21) Anmeldenummer: 10171677.7
(22) Anmeldetag: 03.08.2010
(51) Int. Cl.: E05B 17/20, E05B 27/00, E05B 9/04, E05B 47/00

(54) **SCHLIESSZYLINDER**
LOCKING CYLINDER
SERRURE CYLINDRIQUE

(30) Priorität: 17.08.2009 DE 102009028599
(43) Veröffentlichungstag der Anmeldung: 23.02.2011
(73) Patentinhaber: Aug. Winkhaus GmbH & Co. KG, 48291 Telgte (DE)
(72) Erfinder: Hartmann, Gernot, 48147, Münster (DE); Schulze Sievert, Christoph, 48624, Schöppingen (DE)

(56) Entgegenhaltungen:
- EP-A1- 0 388 997
- EP-A1- 2 058 458
- DE-U1-202004 016 988
- US-A- 4 982 587

## Beschreibung

Die Erfindung betrifft einen Schließzylinder mit einem in einem Gehäuse beweglichen Kern, mit einem einen Sperrriegel aufweisenden Sperrmechanismus zur wahlweisen Blockierung oder Freigabe der Bewegung des Kerns und mit einer elektrischen Antriebseinrichtung zur Bewegung oder Freigabe der Bewegung des Sperrriegels zwischen der den Kern gegenüber dem Gehäuse blockierenden Stellung und der die Bewegung des Kerns freigebenden Stellung, wobei ein Blockierelement in einer die Bewegung des Kerns gegenüber dem Gehäuse freigebenden Stellung gehalten ist und bei Einleitung von Vibrationen in eine die Bewegung des Kerns blockierende Stellung beweglich ist.

Derartige Schließzylinder werden meist mittels eines elektronischen Zugangscodes über eine Steuerelektronik angesteuert. Der Zugangscode kann beispielsweise in einem elektronischen Schlüssel angeordnet sein. Bei Vorliegen einer Berechtigung zum Entriegeln des Schließzylinders wird der Sperrmechanismus angesteuert, so dass der Sperrriegel entweder in einer entriegelnden Stellung gehalten wird oder der Sperrmechanismus aktiv den Sperrriegel in die entriegelte Stellung bewegt.

Ein elektronisches Blockiersystem für einen Schließzylinder ist aus der EP 0 388 997 A1 bekannt. Bei diesem Schließzylinder erzeugt ein elektromagnetischer Mechanismus einen Schutz gegen Manipulation bei einer Einleitung von Vibrationen. Der Mechanismus hat zwei Stifte, Spulen, Permanentmagnete und mehrere Federelemente. Hierdurch ist der Schließzylinder sehr aufwändig aufgebaut.

Aus der US 4 982 587 A ist ein Schließzylinder bekannt geworden, bei dem ein Stift in Grundstellung außerhalb der Bewegung des Kerns gehalten ist. Bei einem Manipulationsversuch nach der Picking Methode gelangt der Stift zwischen Gehäuse und Kern und blockiert die Bewegung des Kerns.

Die DE 20 2004 016 988 U1 offenbart ein Schließmechanismus mit einer Sicherung gegen magnetische Manipulation. Der Schließmechanismus hat ein von einem Elektromagneten bewegliches Arretierelement. Das Arretierelement wirkt mit einem Sperrelement zusammen, welches aus einem Mitnehmer eines Schließzylinders herausragt und einen Schließmechanismus eines Schlosses antreibt.

Ein solcher Schließzylinder ist beispielsweise aus der EP 1 148 189 A1 bekannt und hat einen Elektromagneten zur Halterung eines mit dem Sperrriegel verbundenen Ankers bei einer Ansteuerung des Sperrmechanismus. Mit dem Anker wird auch der im Gehäuse geführte und in Richtung Kern vorgespannte Sperrriegel in einer Stellung gehalten, in der der Schließzylinder entriegelt ist. Bei einer unterbleibenden Ansteuerung wird der Sperrriegel mittels eines Federelementes in eine Tasche des Kerns gedrückt und blockiert dessen weitere Bewegung.

Weiterhin ist aus der EP 1 380 714 A2 ein Schließzylinder bekannt, bei dem der Sperrmechanismus ein piezoelektrisches Element hat, welches den Sperrriegel an seiner Mantelfläche in der entriegelten Stellung kraftschlüssig hält. In der entriegelten Stellung des Schließzylinders unterbleibt die Halterung des Sperrriegels. Der Sperrriegel wird dann von einem Federelement in eine Tasche des Kerns gedrückt und blockiert dessen weitere Bewegung.

Weiterhin ist aus der EP 1 516 983 B1 ein Schließzylinder bekannt geworden, bei dem der Sperrmechanismus ein Piezoelement aufweist, welches den Sperrriegel über eine Kontaktfläche antreibt. Der Sperrriegel wird bei einer Bestromung des Piezoelementes aktiv von der entriegelten Stellung in die verriegelte Stellung in eine Tasche im Kern bewegt.

Bei Schließzylindern besteht im Allgemeinen das Problem, dass durch so genanntes Schlagpicking auf Sperrstifte der Schließzylinder von der verriegelten Stellung in die entriegelte Stellung gebracht werden kann. Die vorgenannten Schließzylinder verhindern ein solches Schlagpicking dadurch, dass der Sperrriegel von außen nicht zugänglich ist.

Der Erfindung liegt das Problem zugrunde, weitere denkbare Möglichkeiten der Entriegelung des Schließzylinders durch in den Schließzylinder eingebrachte Vibrationen oder Schläge zuverlässig zu verhindern.

Dieses Problem wird erfindungsgemäß dadurch gelöst, dass das Blockierelement von einem Haltefederelement im Wesentlichen quer zu seiner Bewegungsrichtung vorgespannt ist und dass das Haltefederelement von einer Stellschraube vorspannbar ist.

Durch diese Gestaltung lässt sich der erfindungsgemäße Schließzylinder neben dem Sperrmechanismus zusätzlich mittels des Blockierelementes verriegeln. Im Grundzustand ist jedoch die Verriegelung durch das Blockierelement verhindert, da das Blockierelement in der die Bewegung des Kerns freigebenden Stellung gehalten ist. In diesem Grundzustand lässt sich der erfindungsgemäße Schließzylinder einfach über die Ansteuerung des Sperrmechanismus schließen. Werden jedoch Vibrationen in den erfindungsgemäßen Schließzylinder eingeleitet, wird das Blockierelement unabhängig von der Ansteuerung des Sperrmechanismus in die die Bewegung des Kerns blockierende Stellung bewegt. Damit wird die denkbare Möglichkeit der Entriegelung des erfindungsgemäßen Schließzylinders durch Vibrationen zuverlässig verhindert. Die Haltekräfte des Blockierelementes lassen einfach erzeugen, weil das Blockierelement von einem Haltefederelement im Wesentlichen quer zu seiner Bewegungsrichtung vorgespannt ist. Die Haltekräfte des Blockierelementes lassen sich einfach einstellen, weil das Haltefederelement von einer Stellschraube vorspannbar ist.

Die Halterung des Blockierelementes gestaltet sich gemäß einer anderen vorteilhaften Weiterbildung der Erfindung konstruktiv besonders einfach, wenn die Halterung des Blockierelementes in der die Bewegung des Kerns gegenüber dem Gehäuse freigebenden Stellung einen Kraftschluss aufweist. Der Kraftschluss kann beispielsweise durch quer zur Bewegungsrichtung des Blockierelementes gerichtete Klemmkräfte erzeugt werden. Auf das Blockierelement einwirkende Vibrationen überwinden oberhalb einer bestimmten Stärke diese Klemmkräfte und ermöglichen damit die Freigabe der Bewegung des Blockierelementes in die die Bewegung des Kerns blockierende Stellung.

Die vorgesehene Bewegungsrichtung des Blockierelementes beim Einleiten von Vibrationen lässt sich gemäß einer anderen vorteilhaften Weiterbildung der Erfindung einfach festlegen, wenn das Haltefederelement zu einer Kraftangriffsfläche auf das Blockierelement geneigt ist, so dass eine Kraftkomponente das Blockierelement quer zu seiner Bewegungsrichtung vorspannt und eine Kraftkomponente das Blockierelement in Richtung des Kerns vorspannt.

Ein Kraftschluss zur Halterung des Blockierelementes lässt sich gemäß einer anderen vorteilhaften Weiterbildung der Erfindung einfach vermeiden durch zwei einander gegenüberstehend auf das Blockierelement vorgespannte Haltefederelemente. Durch diese Gestaltung kann das Blockierelement bei Vibrationen in die die Bewegung des Kerns blockierende Stellung vorschnappen. Zur weiteren Vereinfachung des konstruktiven Aufbaus des Schließzylinders trägt es bei, wenn das Blockierelement stiftförmig, in dem Gehäuse längsverschieblich geführt ist und wenn der Kern eine Tasche zur Aufnahme eines Endes des Blockierelementes aufweist.

Die Erfindung lässt zahlreiche Ausführungsformen zu. Zur weiteren Verdeutlichung ihres Grundprinzips sind mehrere davon in der Zeichnung dargestellt und werden nachfolgend beschrieben. Diese zeigt in
Fig. 1 einen Teilschnitt eines erfindungsgemäßen Schließzylinders mit einem eingeführten Schlüssel,
Fig. 2a - 2c vergrößert jeweils einen Teilbereich des Schließzylinders aus Figur 1 als nicht erfindungsgemäße Ausführungsform mit einem Sperrmechanismus und einem Blockierelement in verschiedenen Stellungen,
Fig. 3a eine Schnittdarstellung des Schließzylinders aus Figur 1a entlang der Linie IIIa-IIIa, als nicht erfindungsgemäße Ausführungsform Fig. 3b den nicht erfindungsgemäßen Schließzylinder aus Figur 3a nach dem Einleiten von Vibrationen,
Fig. 4 - 5 verschiedene Ausführungsformen des erfindungsgemäßen Schließzylinders.
Fig. 6-11: verschiedene Ausführungsformen nicht erfindungsgemäßer Schließzylinder.

Figur 1 zeigt einen Schließzylinder 1 im Teilschnitt mit einem in einem Gehäuse 2 bewegbaren Kern 3 und mit einem mit dem Kern 3 gekoppelten Schließbart 4. In einen in dem Kern 3 angeordneten Schließkanal 5 ist ein Schlüssel 6 mit einem Transponder 7 eingeführt. Der Schließzylinder 1 hat eine elektronische Steuereinrichtung 8 zur Erfassung und Auswertung der Signale des Transponders 7 und einen von der Steuereinrichtung 8 ansteuerbaren Sperrmechanismus 9. Die Zusammenwirkung der Steuereinrichtung 8 und die Gestaltung des Sperrmechanismus 9 ist in den Schriften EP 1 148 189 A1, EP 1 380 714 A2 und EP 1 516 983 B1 ausführlich erläutert, so dass zur Offenbarung dieser Bauteile auf diese Schriften verwiesen wird.

Der in den Schließkanal 5 eingeführte Schlüssel 6 verschiebt ein erstes, von einem Steuerfederelement 10 vorgespanntes Steuerelement 11. Der Sperrmechanismus 9 hat einen Sperrriegel 12, welcher in der dargestellten Stellung vollständig in dem Kern 3 angeordnet ist. Weiterhin ist in dem Gehäuse 2 ein stiftförmiges Blockierelement 13 angeordnet, welches einem ebenfalls stiftförmigen zweiten, im Kern 3 geführten Steuerelement 14 gegenübersteht. Eine Trennebene zwischen Blockierelement 13 und zweitem Steuerelement 14 ist in der Trennebene zwischen Gehäuse 2 und Kern 3 angeordnet. Damit befindet sich der Schließzylinder 1 in der entriegelten Stellung, so dass der Schließbart 4 mittels des Schlüssels 6 gedreht werden kann.

Die Figuren 2a - 2c zeigt stark vergrößert einen Teilbereich des Schließzylinders 1 aus Figur 1 als nicht erfindungsgemäße Ausführungsform mit dem Sperrriegel 12, dem Blockierelement 13, den beiden Steuerelementen 11, 14 und angrenzenden Bereichen des Schließkanals 5 in verschiedenen Stellungen.

Die mit dem berechtigten Schlüssel 6 zum Schließen des Schließzylinders 1 entriegelte Stellung aus Figur 1 ist in Figur 2a vergrößert dargestellt. Das erste Steuerelement 11 hat Ausnehmungen 15, 16 für den Sperrriegel 12 und für das zweite Steuerelement 14. Damit sind die Bewegungen des Sperrriegels 12 und des zweiten Steuerelementes 14 freigegeben. Die Freigabe des Sperrriegels 12 führt dazu, dass der Sperrriegel 12 mittels der Steuereinrichtung 8 und eines Sperrfederelementes 17 zwischen der dargestellten, freigegebenen Stellung und einer Schließstellung, in der die Bewegung des Kerns 3 nicht freigegeben ist, beweglich ist. In dem dargestellten Ausführungsbeispiel bilden damit das Sperrfederelement 17 und der Sperrmechanismus 9 eine Antriebseinrichtung zur Bewegung des Sperrriegels 12. Selbstverständlich kann der Sperrriegel 12 in einer anderen, nicht dargestellten Ausführungsform ausschließlich von einem geeigneten Aktor im Sperrmechanismus 9 bewegt werden. Das unterhalb des zweiten Steuerelementes 14 angeordnete Blockierelement 13 steht einer Tasche 18 im Kern 3 gegenüber und wird in der dargestellten Stellung kraftschlüssig im Kern 3 gehalten. Ein Blockierfederelement 19 spannt das Blockierelement 13 in Richtung Tasche 18 des Kerns 3 vor.

Figur 2b zeigt den Schließzylinder 1 in Grundstellung bei freiem Schließkanal 5. Hierbei ist zu erkennen, dass das erste Steuerelement 11 in den Schließkanal 5 hinein vorgespannt ist. Das erste Steuerelement 11 hat zwei Vorsprünge 20, 21 zur Abstützung des Sperrriegels 12 und des zweiten Steuerelementes 14. Die Abstützung des Sperrriegels 12 führt zu einer Blockierung der Bewegung des Kerns 3 gegenüber dem Gehäuse 2. Der Schließzylinder 1 befindet sich damit bei freiem Schließkanal 5 immer in Schließstellung. Die Abstützung des zweiten Steuerelementes 14 führt dazu, dass die Trennebene zwischen zweitem Steuerelement 14 und Blockierelement 13 in der Trennebene zwischen Gehäuse 2 und Kern 3 liegt.

Figur 2c zeigt den Schließzylinder 1 bei dem Versuch der Entriegelung mit einem in den Schließkanal 5 eingeführten Manipulationswerkzeug 22 beim Einleiten von Vibrationen in den Schließzylinder 1. Wie beim Einführen mit dem in Figur 2a dargestellten Schlüssel 6 wurde das erste Steuerelement 11 verschoben und damit die Bewegungen des zweiten Steuerelementes 14 und des Sperrriegels 12 freigegeben. Da die Ansteuerung des Sperrmechanismus 9 unterbleibt, befindet sich der Sperrmechanismus 9 in der in Figur 2b dargestellten verriegelnden Stellung. Die Einleitung von Vibrationen könnte jedoch dazu führen, dass der Sperrriegel 12, wie dargestellt, gegen die Kraft des Sperrfederelementes 17 angehoben wurde, so dass im ungünstigsten Fall eine zuverlässige Verriegelung des Schließzylinders 1 nicht mehr gegeben ist. Die Einleitung von Vibrationen führt aber auch dazu, dass die kraftschlüssige Halterung des Blockierelementes 13 überwunden wird und damit das Blockierelement 13 durch die Kraft des Blockierfederelementes 19 in die Tasche 18 des Kerns 3 gelangt. Damit stellt das Blockierelement 13 bei der Einleitung von Vibrationen die zuverlässige Verriegelung des Schließzylinders 1 sicher. Zwischen den Vorsprüngen 20, 21 und den Ausnehmungen 15, 16 des ersten Steuerelementes 11 sind Steuerrampen 23, 24 angeordnet, wodurch der Sperrriegel 12 und das Blockierelement 13 beim Abziehen des in Figur 2a dargestellten Schlüssels 6 oder des in Figur 2c dargestellten Manipulationswerkzeuges 22 wieder in die in Figur 2b dargestellte Grundstellung gelangen.

Figur 3a zeigt eine Schnittdarstellung durch den Schließzylinder 1 aus Figur 1 als nicht erfindungsgemäße Ausführungsform entlang der Linie IIIa - IIIa. Hierbei ist zu erkennen, dass der Kraftschluss zur Halterung des Blockierelementes 13 von einer Druckplatte 25 erzeugt ist, welches von einem Haltefederelement 26 quer zur Bewegungsrichtung des Blockierelementes 13 vorgespannt ist.

Figur 3b zeigt den Schließzylinder 1 aus Figur 3a bei der Einleitung von Vibrationen. Hierbei ist zu erkennen, dass der Kraftschluss zur Halterung des Blockierelementes 13 in der in Figur 3a dargestellten Stellung überwunden wurde und das Blockierelement 13 von der Kraft des Blockierfederelementes 19 in die Tasche 18 gedrückt ist.

Figur 4 zeigt eine weitere erfindungsgemäße Ausführungsform des Schließzylinders 1, bei der ein Haltefederelement 27 zur Vorspannung eines Blockierelementes 28 von einer Stellschraube 29 vorspannbar ist. Das Haltefederelement 27 ist geringfügig zur Bewegungsrichtung des Blockierelementes 28 geneigt angeordnet und hat damit eine senkrecht auf die Bewegungsrichtung des Blockierelementes 28 wirkende Kraftkomponente und eine in Bewegungsrichtung des Blockierelementes 28 auf den Kern 3 wirkende Kraftkomponente. Das Haltefederelement 27 vermag daher das Blockierelement 28 bei der Einleitung von Vibrationen in die Tasche 18 des Kerns 3 zu drücken. Die Vorspannung des Blockierelementes 28 mittels des Haltefederelementes 27 erzeugt einen Kraftschluss zur Halterung des Blockierelementes 28 in dem Gehäuse 2.

Figur 5 zeigt eine weitere erfindungsgemäße Ausführungsform des Schließzylinders 1, bei der zwei einander gegenüberstehende Haltefederelemente 30, 31 gegen ein Blockierelement 32 vorgespannt sind. Die beiden Haltefederelemente 30, 31 sind jeweils von Stellschrauben 33, 34 vorgespannt und geringfügig zur Bewegungsrichtung des Blockierelementes 32 geneigt angeordnet.

Figur 6 zeigt eine nicht erfindungsgemäße Ausführungsform des Schließzylinders 1, bei der ein Blockierelement 35 von einem Magneten 36 in seiner Lage gehalten ist. Ein Blockierfederelement 37 spannt das Blockierelement 35 in Richtung Kern 3 vor. Die Vorspannung des Blockierelementes 35 mittels des Magneten 36 erzeugt einen Kraftschluss zur Halterung des Blockierelementes 35 in dem Gehäuse 2.

Figur 7 zeigt eine nicht erfindungsgemäße Ausführungsform des Schließzylinders 1, bei der ein Blockierelement 38 von der Schwerkraft in seiner Lage außerhalb des Kerns 3 gehalten ist. Beim Einleiten von Vibrationen wird das Blockierelement 38 entgegen der Schwerkraft in die Trennebene zwischen Gehäuse 2 und Kern 3 gelangen.

Figur 8 zeigt eine nicht erfindungsgemäße Ausführungsform des Schließzylinders 1, bei dem ein Blockierelement 39 einen konischen Abschnitt 42 hat. Eine von einem Haltefederelement 40 vorgespannte Druckplatte 41 ist gegen den konischen Abschnitt 42 des Blockierelementes 39 vorgespannt, so dass eine Kraftkomponente des Haltelementes 40 das Blockierelement 39 senkrecht zu seiner Bewegungsrichtung vorspannt und damit in seiner Lage kraftschlüssig hält. Eine weitere Kraftkomponente des Haltefederelementes 40 spannt wegen der konischen Gestaltung des Abschnitts 42 das Blockierelement 39 in Richtung Kern 3 vor. Die Funktion dieser Ausführungsform entspricht der aus Figur 4.

Figur 9 zeigt eine nicht erfindungsgemäße Ausführungsform des Schließzylinders 1, bei dem ein Impulselement 43 ein Blockierelement 44 abstützt. Das Impulselement 43 hat einen zwischen einem Anschlag 45 und dem Blockierelement 44 angeordneten Stift 46 und stößt das Blockierelement 45 bei der Einleitung von Vibrationen in Richtung Kern 3.

Figur 10 zeigt eine nicht erfindungsgemäße Ausführungsform des Schließzylinders 1, welche sich von der aus Figur 9 nur dadurch unterscheidet, dass ein Impulselement 47 mehrere Kugeln 48 hat. Die Kugeln 48 sind zwischen einem Blockierelement 49 und einem Anschlag 50 im Gehäuse 2 angeordnet und stoßen das Blockierelement 49 bei der Einleitung von Vibrationen in Richtung Kern 3.

Figur 11 zeigt eine nicht erfindungsgemäße Ausführungsform des Schließzylinders 1. Bei dieser Ausführungsform ist ein Blockierfederelement 51 auf der dem Kern 3 abgewandten Seite eines Blockierelementes 52 angeordnet. Zwischen dem Blockierelement 52 und dem Blockierfederelement 51 ist ein Impulselement 53 mit einem Stift 54 angeordnet.

Die Blockierelemente 44, 59, 52 der nicht erfindungsgemäßen Ausführungsformen nach den Figuren 9 bis 11 sind wie das aus Figur 8 aufgebaut und in dem Schließzylinder 1 gehalten. Insbesondere die mit den Impulselementen 43, 47, 53 zusammen wirkenden Blockierelemente 44, 49, 52 der nicht erfindungsgemäßen den Figuren 9 bis 11 sind wie die zugehörigen Anschläge 45, 50 aus gehärtetem Stahl gefertigt.

## Patentansprüche

1. Schließzylinder (1) mit einem in einem Gehäuse (2) beweglichen Kern (3), mit einem einen Sperrriegel (12) aufweisenden Sperrmechanismus (9) zur wahlweisen Blockierung oder Freigabe der Bewegung des Kerns (3) und mit einer elektrischen Antriebseinrichtung zur Bewegung oder Freigabe der Bewegung des Sperrriegels (12) zwischen der den Kern (3) gegenüber dem Gehäuse (2) blockierenden Stellung und der die Bewegung des Kerns (3) freigebenden Stellung, wobei ein Blockierelement (28, 32) in einer die Bewegung des Kerns (3) gegenüber dem Gehäuse (2) freigebenden Stellung gehalten ist und bei Einleitung von Vibrationen in eine die Bewegung des Kerns (3) blockierende Stellung beweglich ist, **dadurch gekennzeichnet, dass** das Blockierelement (28, 32) von einem Haltefederelement (27, 30, 31) im Wesentlichen quer zu seiner Bewegungsrichtung vorgespannt ist und dass das Haltefederelement (27, 30, 31) von einer Stellschraube (29, 33, 34) vorspannbar ist.

2. Schließzylinder nach Anspruch 1, **dadurch gekennzeichnet, dass** die Halterung des Blockierelementes (28) in der die Bewegung des Kerns (3) gegenüber dem Gehäuse (2) freigebenden Stellung einen Kraftschluss aufweist.

3. Schließzylinder nach einem der vorhergehenden Ansprüche, **dadurch gekennzeichnet, dass** das Haltefederelement (27, 30, 31) auf das Blockierelement (28, 32) geneigt ist, so dass eine Kraftkomponente das Blockierelement (28, 32) quer zu seiner Bewegungsrichtung vorgespannt und eine Kraftkomponente das Blockierelement (28, 32) in Richtung des Kerns (3) vorspannt.

4. Schließzylinder nach einem der vorhergehenden Ansprüche, **gekennzeichnet durch** zwei einander gegenüberstehend auf das Blockierelement (32) vorgespannte Haltefederelemente (30, 31).

5. Schließzylinder nach einem der vorhergehenden Ansprüche, **dadurch gekennzeichnet, dass** das Blockierelement (28, 32) stiftförmig in dem Gehäuse (2) längsverschieblich geführt ist und dass der Kern (3) eine Tasche (18) zur Aufnahme eines Endes des Blockierelementes (28, 32) aufweist.

## Claims

1. A lock cylinder (1) with a core (3) movable within a housing (2), with a locking mechanism (9) having a locking bolt (12) for the selective blocking or release of the movement of the core (3) and with an electrical drive device for the movement or release of the movement of the locking bolt (12) between the position blocking the core (3) relative to the housing (2) and the position releasing the movement of the core (3), wherein a blocking element (28, 32) is held in a position releasing the movement of the core (3) relative to the housing (2) and when vibrations are initiated is movable into a position blocking the movement of the core (3), **characterized in that** the blocking element (28, 32) is pre-tensioned by a retaining spring element (27, 30, 31) substantially transversely to its direction of movement and that the retaining spring element (27, 30, 31) can be pre-tensioned by an adjusting screw (29, 33, 34).

2. A lock cylinder according to Claim 1, **characterized in that** the holder of the blocking element (28) in the position releasing the movement of the core (3) relative to the housing (2) has a frictional connection.

3. A lock cylinder according to any one of the preceding claims, **characterized in that** the retaining spring element (27, 30, 31) is inclined towards the blocking element (28, 32), so that a force component pre-tensions the blocking element (28, 32) transversely to its direction of movement and a force component pre-tensions the blocking element (28, 32) in the direction of the core (3).

4. A lock cylinder according to any one of the preceding claims, **characterized by** two retaining spring elements (30, 31) pre-tensioned opposite one another on the blocking element (32).

5. A lock cylinder according to any one of the preceding claims, **characterized in that** the blocking element (28, 32) is guided pin-shaped in the housing (2) longitudinally displaceably and that the core (3) has a pocket (18) for accommodating an end of the blocking element (28, 32).

## Revendications

1. Cylindre de fermeture (1) avec un noyau (3) mobile dans un boîtier (2), avec un mécanisme de blocage (9) comprenant un verrou de blocage (12) pour le blocage ou le déblocage sélectif du mouvement du noyau (3) et avec un dispositif d'entraînement électrique pour le déplacement ou le déblocage du mouvement du verrou de blocage (12) entre une position bloquant le noyau (3) par rapport au boîtier (2) et la position débloquant le mouvement du noyau (3), un élément de blocage (28, 32) étant maintenue dans une position débloquant le mouvement du noyau (3) par rapport au boîtier (2) et étant mobile vers une position de blocage lors de l'application de vibrations, **caractérisé en ce que** l'élément de blocage (28, 32) est précontraint par un élément à ressort de maintien (27, 30, 31) de manière globalement transversale par rapport à sa direction de déplacement et **en ce que** l'élément à ressort de maintien (27, 30, 31) peut être précontraint par une vis de réglage (29, 33, 34).

2. Cylindre de fermeture selon la revendication 1, **caractérisé en ce que** le support de l'élément de blocage (28) présente, dans la position débloquant le mouvement du noyau (3) par rapport au boîtier (2), une adhérence par friction.

3. Cylindre de fermeture selon l'une des revendications précédentes, **caractérisé en ce que** l'élément à ressort de maintien (27, 30, 31) est incliné vers l'élément de blocage (28, 32) de façon à ce qu'une composante de force précontraigne l'élément de blocage (28, 32) transversalement par rapport à sa direction de déplacement et une composante de force précontraigne l'élément de blocage (28, 32) en direction du noyau (3).

4. Cylindre de fermeture selon l'une des revendications précédentes, **caractérisé par** deux éléments à ressort de maintien (30, 31) opposés entre eux, précontraints vers l'élément de blocage (32).

5. Cylindre de fermeture selon l'une des revendications précédentes, **caractérisé en ce que** l'élément de blocage (28, 32) est guidé dans le boîtier (2) de manière coulissante longitudinalement, sous la forme d'une tige, et **en ce que** le noyau (3) comprend une pochet (18) pour le logement d'une extrémité de l'élément de blocage (28, 32).
